# EUROPÄISCHE PATENTSCHRIFT

(11) **EP 0 281 914 B1**
(45) Veröffentlichungstag und Bekanntmachung des Hinweises auf die Patenterteilung: **13.05.1992**
(21) Anmeldenummer: 88103147.0
(22) Anmeldetag: 02.03.1988
(51) Int. Cl.: F21V 21/14

(54) **Richtungsverstellbare Niedervolt-Leuchte**
Directionally adjustable low-tension lamp
Lampe réglable à basse-tension

(30) Priorität: 10.03.1987 DE 3707645 U; 02.10.1987 DE 3733392 U
(43) Veröffentlichungstag der Anmeldung: 14.09.1988
(73) Patentinhaber: AZUMA LIMITED, Valletta VLT 05 (MT)
(72) Erfinder: Puschkarski, Theodor, A-3034 Maria Anzbach (AT)
(74) Vertreter: Berg, Gert

(56) Entgegenhaltungen:
- DE-A- 3 446 045
- DE-B- 1 090 759
- DE-B- 1 122 166
- DE-U- 8 627 417
- US-A- 4 630 185

## Beschreibung

Die Erfindung betrifft eine richtungsverstellbare Niedervolt-Leuchte mit einer, einen Lichtkegel spendenden Scheinwerferspiegelkappe, wobei die Scheinwerferspiegelkappe über ein stromübertragendes Drehgelenk an Stromübertragenden Stäben befestigt ist. Eine solche Leuchte ist aus US-A-4 630 185 bekannt.

Es sind Niedervolt-Leuchten bekannt, die bei Kaltlichtspiegelung einer Halogenbirne von 50 W für 12 Volt aufweisen. Solche Halogenbirnen liefern ein helles Licht, wobei der Lichtschein keine nennenswerte Wärmebildung aufweist.

Derartige bekannte Leuchten weisen jedoch den Nachteil auf, daß komplizierte Halterungen erforderlich sind, sofern beliebige Teile an Ausstellungswänden oder Platten an jeweils erforderlicher Stelle ausreichend ausgeleuchtet werden sollen.

Der Erfindung liegt die Aufgabe zugrunde, eine richtungsverstellbare Niedervolt-Leuchte zu schaffen, mit der der Nachteil bisher bekannter Leuchten behoben werden kann, wobei die Leuchte an beliebigen Stellen von Platten oder von zu Ausstellungszwecken dienenden, in Form spanischer Trennwände aufgestellten und durch Verbindungselemente gehaltenen Platten oder an Rohren befestigt und auf unkomplizierte Weise sowohl höhenverstellbar als auch richtungsverstellbar gehalten werden soll, derart, daß der von der Leuchte erzeugte Lichtkegel in erwünschtem Abstand von der auszuleuchtenden Stelle eingestellt und in beliebigem Neigungswinkel auf die auszuleuchtende Stelle gerichtet werden kann.

Die Aufgabe wird durch die kennzeichnenden Merkmale des Anspruches 1 gelöst, wobei günstige Ausgestaltungen durch die Merkmale der kennzeichnenden Teile der Ansprüche 2 bis 10 gelöst werden.

Durch die vorgeschlagene Gestaltung wird es ermöglicht, die Leuchte an beliebigen Platten oder an diese haltenden Rohren schnell und auf einfache und bequeme Weise befestigen zu können, wobei deren Lichtkegel jederzeit in erwünschtem Abstand von der auszuleuchtenden Stelle und in jeder erwünschten Richtung bequem eingestellt werden kann, um bestimmte Teile auf den Platten in erwünschter Weise ausleuchten zu können.

Insbesondere ist es vorteilhaft, daß die Scheinwerferspiegelkappe mit einem einzigen Handgriff an der nicht heißwerdenden, mit einer Riffelung versehenen Isolierscheibe bequem erfaßt und der Leuchtkegel um einen Winkel von bis zu 330° verstellt werden kann, ohne daß die Gefahr besteht, daß sich die bedienende Person die Finger verbrennt, oder daß eine Unterbrechung der elektrischen Verbindung zwischen der Leuchte und der Stromquelle eintreten kann.

Es ist auch vorteilhaft, daß die lediglich durch die Friktionshaftung in Bohrungen eines Haltekörpers gelagerten, die Leuchte tragenden beiden Stäbe sowohl in ihrer Länge lediglich durch axiales Hineinschieben in die Bohrlöcher des Haltekörpers nach Belieben gekürzt oder verlängert werden können, so daß die Leuchte an die auszuleuchtenden Stellen angenähert werden kann und es ermöglicht wird, den Lichtkegel der Leuchte in beliebiger seitlicher Richtung verstellen zu können.

Es ist auch vorteilhaft, daß die Leuchte an jeder beliebigen Stelle von zu Reklamezwecken dienenden Platten oder an einem die Platten haltenden Rohr befestigt werden kann, und daß in beide Fällen ein und dieselbe Schraubzwinge verwendet werden kann, da bei Befestigung derselben an einem Rohr, die Schraubzwinge am Rohr direkt angeklemmt werden kann, und bei Befestigung an einer Platte desgleichen die Befestigung mit ein und derselben Klemmbackenhälfte möglich ist.

Es ist auch vorteilhaft, daß dadurch, daß der Achsbolzen des zentralen Drehgelenkes aus metallischem Material gefertigt werden kann, der Achsbolzen mit der erforderlichen axialen Vorspannung der Gelenkteile auf Wirtschaftliche Weise gefertigt werden kann, wobei auch die erforderliche elektrische Isolierung der stromführenden Teile gewahrt wird, wodurch eine verblüffend einfache Bauart der Befestigungsteile ermöglicht wird.

In der Zeichnung sind mehrere Ausführungsbeispiele des Gegenstandes der Erfindung dargestellt.

Es zeigen:
- Fig. 1: eine Seitenansicht auf die im Drehgelenk befestigte Leuchte.
- Fig. 2: eine winkelrechte Ansicht in Richtung "A" gemäß Fig. 1
- Fig. 3: eine ähnliche Darstellung wie gemäß Fig. 2, bei welcher jedoch die das Drehgelenk mit der Leuchte tragenden Stäbe um die Mittellängsachse derselben durch Torsionsverwindung von Hand verdrehbar snd, um eine Richtungsänderung des Scheinwerferkegels der Leuchte zu erzielen;
- Fig. 4: eine Draufsicht auf den Haltekörper im Schnitt nach der Linie IV-IV gemäß Fig. 3;
- Fig. 5: einen Schnitt nach der Linie V-V gemäß Fig. 3 durch das Drehgelenk mit gesondert dargestellter Scheinwerferspiegelkappe;
- Fig. 6: ein anderes Ausführungsbeispiel des Drehgelenkes im Schnitt nach der Linie V-V gemäß Fig. 3;
- Fig. 7: ein anderes Ausführungsbeispiel der im Drehgelenk befestigten Leuchte, deren Haltestäbe in Bohrlöchern einer an einer Platte befestigbaren Schraubzwinge lagern in Ansicht in Richtung des Pfeiles "B" gemäß Fig. 8;
- Fig. 8: einen Schnitt durch die Schraubzwinge nach der Linie VIII-VIII gemäß Fig. 7
- Fig. 9: einen Schnitt durch die Schraubzwinge nach der Linie IX-IX gemäß Fig. 8;
- Fig. 10: ein anderes Ausführungsbeispiel der Leuchte, deren Haltestäbe in Bohrlöchern einer an einem Rohr befestigbaren Schraubzwinge gelagert sind.
- Fig. 11: die an einem Rohr befestigte Schraubzwinge in Ansicht in Richtung des Pfeles "A" gemäß Fig. 10.

Die Leuchte 1 weist eine Scheinwerferspiegelkappe 3 auf, in deren Brennpunkt eine 50 Watt, 12 Volt Halogenbirne 2 vorgesehen ist. Am Sockel 4 der Scheinwerferspiegelkappe 3 ist ein zweipoliger Stecker 5 für die Spannungs zuführung angeordnet.

Die Leuchte 1 wird an einem, durch eine Halterung getragenen Drehgelenk 7 befestigt.

Dieses Drehgelenk besteht aus zwei, durch eine Isolierscheibe 8 voneinander getrennten Drehscheiben 9, 9ʹ aus elektrisch leitendem Materal, wobei die zentrale Drehungsachse 11 des Drehgelenkes 7 durch einen Achsbolzen 12 aus elektrisch nicht leitendem Material gebildet ist, welcher beiderseits in Lagerkörpern 13 aus elektrisch leitendem Material mit bestimmter axialer Vorspannung gelagert ist.

Die Größe der axialen Vorspannung des Achsbolzens 12 ist so gewählt, daß einerseits eine ausreichende Friktionsmitnahmehaftung der Isolierscheibe 8 mit den beiderseits angrenzenden Drehscheiben 9, 9ʹ und andererseits eine freie Drehbarkeit der derart mit der Isolierscheibe eine Einheit bildenden beiden Drehscheiben in bezug zu den beiderseitig angeordneten feststehenden Lagerkörpern 13 bei Gewährleistung eines elektrischen Kontaktes zwischen diesen ermöglicht wird.
Auch wird nach dem Drehen der Leuchte 1 bzw. nach erfolger Einstellung ein Festhalten derselben in geeigneter Stellung durch Friktionsspannung ermöglicht.
Auch kann der Achsbolzen 12 sowie die Endkappen 41 derselben gemäß dem in Fig. dargestellten Ausführungsbeispiel aus elektrisch leitendem Material gefertigt sein, wobei dann sowohl die Achsbolzen 12 als auch die inneren Stirnflächen der Endkappen 41 mit einer Hülle 42 aus elektrisch nicht leitendem Material ummantelt sind.
Die axiale Vorspannung des Achsbolzens 12 kann gemäß einem ersten Ausführungsbeispel (Fig. 5 ) durch in den Lagerkörpern 13, 13ʹ axial abgestützte Schraubenmuttern 14 bewirkt werden.

In den stirnseitigen Umfangsflächen einer jeden der zwei, durch eine Isolierscheibe 8 voneinander getrennten Drehscheiben 9, 9ʹ , die aus elektrisch leitendem Material bestehen, sind zur Aufnahme der Steckerstifte 10, 10ʹ des zweipoligen Steckers 5 des Sockels 4 der Leuchte 1 dienende und die Spannungszufuhr gewährleistende Steckdosenbohrlöcher 6, 6ʹ angeordnet, derart, daß durch de Verwendung des aus elektrisch nicht leitendem Material bestehenden Achsbolzens 12 sowie durch die Verwendung der Isolierscheibe 8 für jeden Steckerstift 10, 10ʹ eine gesonderte Spannungsleitung durch das Drehgelenk 7 hindurch und über die Lagerkörper 13, 13ʹ und über in diesen eingeschraubte, aus elektrisch leitendem Material bestehende Stäbe 17, 17ʹ und Bananenstecker 15, 15ʹ eine Verbindung zur Stromquelle geschaffen ist. Die spannungsführenden Stäbe 17, 17ʹ müssen nicht isoliert werden, da die verwendete Spannung von 12 Volt für eine bedienende Person ungefährlich ist.

Die Leuchte 1 wird mittels der Steckerstifte 10, 10ʹ des zweipoligen Steckers 5 in die in den Stirnseiten der Drehscheibe 9, 9ʹ angeordneten Steckdosenbohrlöcher 6, 6ʹ eingesteckt. Um sowohl eine feste Halterung der Leuchte 1 im Drehgelenk 7 zu ermöglichen, als auch um eine lichtbogenfreie Stromführung zur Halogenbirne 2 zu gewährleisten, sind in den Drehscheiben 9, 9ʹ sich lotrecht zu den Steckdosenbohrlöchern 6, 6ʹ erstreckende Gewindebohrungen angeordnet, in welche Imbusschrauben 16 derart eingeschraubt sind, daß die Steckerstifte 10, 10ʹ der Leuchte 1 derart fest eingeklemmt werden können, daß die Leuchte 1 aus der so gebildeten Halterung nicht herausfallen kann.

Die Isolierscheibe 8 ist mit größerem Durchmesser gestaltet , als die beiderseits benachbart liegenden Drehscheiben 9, 9ʹ , wobei sowohl die beiden Seitenflächen der Isolierscheibe 8 als auch die der Isolierscheibe zugewendeten Seitenflächen der beiden Drehscheiben 9, 9ʹ mit einem eine Drehmitnahmeverbindung bewirkenden Friktionsbelag versehen sind. Die stirnseitige Umfangsfläche der Isolierscheiben ist geriffelt gestaltet, damit die bedienende Person die Isolierscheibe 8 bequem ergreifen und zusammen mit den in Friktionsmitnahmeverbindung stehenden Drehscheiben 9, 9ʹ und gemeinsam mit der Leuchte 3 in jeder beliebigen Richtung schwenken und derart den Lichtkegel auf jede gewünschte auszuleuchtende Stelle richten kann, wobei beim Drehen dieser Einheit ein elektrischer Kontakt von jedem Steckerstift 10, 10ʹ des zweipoligen Steckers 5 der Leuchte 1 zu den sich nicht mitdrehenden Lagerkörpern 13, 13ʹ und über diese sowie über die Stäbe 17 über die Bananenstecker 15 zur Strom quelle gebildet wird. Dadurch, daß ein Schwenken der Leuchte durch Erfassen an der Isolierscheibe 8 erfolgt, ist ein Drehen der Leuchte möglich, ohne daß die bedienende Person einen überhitzten Teil ergreifen müßte.

Die Drehmitnahmeverbindung der Isolierscheibe 8 mit der Drehscheibe 9 bzw. 9ʹ kann dadurch erreicht werden, daß an beiden Seiten der Isolierscheibe 8 je ein in eine entsprechende Ausnehmung in der anliegenden Drehscheibe 9, 9ʹ eingreifender Noppen 44 befestigt ist.

Um den zweipoligen Stecker 5 des Sockels 4 der Leuchte 1 frei in die in der Drehscheibe 9, 9ʹ des Drehgelenkes 7 angeordnete Steckdosenbohrlöcher 6, 6ʹ einführen zu können, weist die Isolierscheibe 8 an dieser Stelle eine segmentartige Ausnehmung 18 auf.

Durch eine derartige Lagerung der Leuchte 1 im Drehgelenk 7 wird es ermöglicht, die Leuchte und damit den von ihrer Scheinwerferspiegelkappe 3 gespendeten Lichtkegel in einem durch die Anschläge der Scheinwerferspiegelkappe lediglich geringfügig begrenzten Bereich von bis zu 330° zu schwenken, so daß fast jede erwünschte Winkelstellung des Lichtkegels erzielbar ist.

Die beiden Stäbe 17 sind mit den von der Leuchte 1 abgekehrten Enden derselben in Bohrlöchern 19 eines Haltekörpers 20 mit Friktionshaftung frei drehbar und frei axial verschiebbar gelagert. Als Haltekörper 20 wird vorzugsweise ein Verbindungselement verwendet, in welchem Bohrlöcher 19 angeordnet werden, derart, daß die Stäbe 17 in diesem mit Friktionshaftung gehalten werden. Wird eine Verkleinerung des Abstandes der Leuchte von der vom Verbindungselement 20 gehaltenen Platte 21 gewünscht, so ist es lediglich erforderlich, die Leuchte zusammen mit den mit Friktionshaftung in den Bohrlöchern 19 lagernden Stäben durch die Bohrlöcher 19 der Verbindungselemente nach unten zu verschieben.

Die beiden Stäbe 17, 17ʹ sind in einem bestimmten gegenseitigen Abstand angeordnet, so daß bei einer Torsionsdrehung derselben zusammen mit dem Drehgelenk 7 und mit der Leuchte 1 um die Längsmittelachse 22 ein Schwenken der Leuchte 1 um 340° ermöglicht wird, ohne daß die beiden spannungsführenden Stäbe 17, 17ʹ einander zu berühren vermögen. Eine derartige Torsionsdrehung erfolgt vergleichsweise ähnlich, wie es bei der menschlichen Hand beim Drehen derselben um Elle und Speiche der Fall ist.

Als Haltekörper 20 kann ein Verbindungselement verwendet werden,sofern es aus elektrisch nicht leitendem Material. wie aus Kunststoff, besteht. Derartige Verbindungselemente 20 können an jeder beliebigen Stelle der Platten 21 befestigt werden.

Mit der erfindungsgemäßen Vorrichtung ist es auf einfache Weise möglich, eine äußerst helle Ausleuchtung mit sparsamem Stromverbrauch an jeder gewünschten Stelle einer Platte zu erzielen, wobei die fast universelle Verstellbarkeit des von der Scheinwerferspiegelkappe der Leuchte erzeugten Lichtkegels mit unkomplizierten einfachen Mitteln erreichbar ist.

Es sei noch darauf hingewiesen, daß eine derartige Niedervolt-Halogenleuchte äußerst sparsam ist, da eine solche mit 50 Watt Stromverbrauch eine Lichtwirkung von vergleichsweise 150 Watt bei anderen Lampen bedingt, wobei die Wärmeerzeugung bei weitem geringer ist als bei üblichen Glühlampen.

Die Stäbe 17 werden üblicherweise mit einer Länge von etwa 60 cm hergestellt, wodurch bei entsprechender Richtungsverstellung eine beliebige Ausleuchtung der jeweils erwünschten Fläche erzielbar ist, was insbesondere dadurch ermöglicht wird, daß die Leuchte 1 um zwei voneinander unabhängige und zueinander lotrecht verlaufende Achsen geschwenkt werden kann und zwar durch Drehen um die Drehungsachse 11 des Drehgelenkes 7 und durch Torsionsdrehung der Stäbe 17, 17ʹ um die Längsmittelachse 22, wobei bei maximaler Ausladung der Stäbe der Schwenkungsbereich max. 340° beträgt.

Soll der die Leuchte 1 tragende Haltekörper an einer beliebigen Platte befestigt werden, so wird er in Form einer Schraubzwinge 30 gestaltet (s. Fig. 7, 8 und 9), die aus zwei, jeweils von einer angeformten Gleithülse 32, 32ʹ kragträgerförmig ausladenden Klemmbackenhälfte 31, 31ʹ aus elektrisch nicht leitendem Material besteht.

Die Gleithülse 32, 32ʹ ist mit zwei Bohrlöchern 19, 19ʹ versehen (s. Fig. 9), durch die sich zwei, die Leuchte 1 tragende elektrisch leitende, voneinander elektrisch isolierte Stäbe 17, 17ʹ mit Friktionshaftung hindurch erstrecken, derart, daß die Leuchte 1 von Hand in beliebigem Abstand von der Schraubzwinge 30 entfernt eingestellt werden kann.

In der Gleithülse 32, 32ʹ jeder der Klemmbackenhälften 31, 31ʹ der verstellbaren Schraubzwinge 30 ist ein parallel zu den Bohrlöchern 19, 19ʹ mittig verlaufendes drittes Bohrloch 34 (Fig. 10) zur Aufnahme einer sich durch die Gleithülsen 32, 32ʹ frei hindurch erstreckenden Gewindespindel 35 vorgesehen, deren freies Ende in eine in der Gleithülse 32ʹ der unteren Klemmbackenhälfte 31 nicht drehbar gelagerten Mutter 36 eingreift (Fig. 9), und deren oberes Ende in eine sich auf die obere Gleithülse 32 stützende, von Hand frei drehbare Rändelmutter 43 gewindegängig eingreift.

Damit die Schraubzwinge an einer Platte 38 beliebiger Dicke befestigt werden kann, weisen die beiden Klemmbackenhälften 31, 31ʹ sowohl an ihren, der Gleithülse 32, 32ʹ zugekehrten Enden angeordnete, als auch an ihrem freien Ende befindliche, und in einer lotrecht zu den Stäben 17, 17ʺ verlaufenden Ebene miteinander fluchtende Stützflächen 39, 39ʹ bzw. 40, 40ʹ auf.

Soll die Schraubzwinge an einem Rohr 37 befestigt werden (s. Fig. 10 und Fig. 11), so sind die die Lager pfannen 33, 33ʹ bildenden Innenflächen der Schraubzwinge mit einem dem Rohrdurchmesser entsprechenden Radius bogenförmig gestaltet, damit sie die Rohre beiderseits formschlüssig umfassen können. Zur Befestigung der Schraubzwinge 30 an einem Rohr 37 wird dieses in die Lagerpfanne 33, 33ʹ eingebracht. Dann wird die Rändelmutter 43 von Hand festgeschraubt, bis die Klemmbackenhälften 31, 31ʹ das Rohr 37 formschlüssig umfassen.

Um die Schraubzwinge auch in einem Rohr mit unterschiedlichem Durchmesser befestigen zu können, ist die Lagerpfanne 33, 33ʹ mit verschiedem großen Radius ausgebildet, und zwar weist der mittlere Bereich derselben einen kleineren Radius R₁ auf, als die mit einem größeren Radius R₂ gestalteten seitlichen Bereiche.

Auf diese Weise kann die Schraubzwinge mit dem mittleren Bereich ihrer Lagerpfanne ein Rohr mit kleinerem Durchmesser formschlüssig umfassen, und mit ihren seitlichen Bereichen ein Rohr größeren Durchmessers formschlüssig halten.

Es ist somit möglich, mit ein und derselben Klemmbackenhälfte 31, 31ʹ die Schraubzwinge 30 wahlweise an einem Rohr oder an einer Platte befestigen zu können.

## Patentansprüche

1. Richtungsverstellbare Niedervolt-Leuchte mit einer einen Lichtkegel spendenden Scheinwerferspiegelkappe (3), wobei die Scheiwerferspiegelkappe über ein stromübertragendes Drehgelenk (7) an stromübertragenden Stäben (17) befestigt ist, **dadurch gekennzeichnet,** daß das Drehgelenk (7) aus zwei durch eine Isolierscheibe (8) voneinander getrennten Drehscheiben (9, 9ʹ) aus elektrisch leitendem Material besteht, wobei die zentrale Drehungsachse (11) des Drehgelenkes (7) durch einen Achsbolzen (12) aus elektrisch nicht leitendem Material gebildet ist, welcher beiderseits in Lagerkörpern (13, 13ʹ) aus elektrisch leitendem Material mit bestimmter axialer Vorspannung gelagert ist, wobei in diesen Lagerkörpern (13, 13ʹ) mit einer Stromquelle verbundene, lotrecht zur Drehungsachse (11) des Drehgelenkes (7) verlaufende Stäbe (17) aus elektrisch leitendem Material befestigt sind, deren andere Enden in Bohrlöchern (19) von Haltekörpern (20) mit Friktionshaftung frei drehbar und axial verschiebbar gelagert sind.

2. Richtungsverstellbare Niedervolt-Leuchte nach Anspruch 1, dadurch **gekennzeichnet,** daß der die zentrale Drehungsachse des Drehgelenkes (7) bildende Achsbolzen (12), sowie die sich auf die Lagerkörper (13, 13ʹ) stützenden und auch die Vorspannung gewährleistenden Endkappen (41) derselben aus elektrisch leitendem Material gebildet sind und sowohl der Achsbolzen (12) als auch die inneren Stirnflächen der Endkappen (41) mit einer Hülle (42) aus elektrisch nicht leitendem Material ummantelt sind.

3. Richtungsverstellbare Niedervolt-Leuchte nach Anspruch 1, dadurch **gekennzeichnet,** daß die Größe der axialen Vorspannung des Achsbolzens (12) so gewählt wird, daß einerseits eine ausreichende Friktionsmitnahmehaftung der Isolierscheibe (8) mit den beiderseits angrenzenden Drehscheiben (9, 9ʹ) und andererseits eine freie Drehbarkeit der derart mit der Isolierscheibe (8) eine Einheit bildenden beiden Drehscheiben (9, 9ʹ) in Bezug zu den beiderseitig angeordneten feststehenden Lagerkörpern (13, 13ʹ) bei Gewährleistung eines elektrischen Kontaktes zwischen diesen ermöglicht wird.

4. Richtungsverstellbare Niedervolt-Leuchte nach einem der vorhergehenden Ansprüche, dadurch **gekennzeichnet ,** daß die Isolierscheibe (8) mit größerem Durchmesser gestaltet ist, als die Drehscheiben (9, bzw. 9ʹ) und daß an beiden Seiten der Isolierscheibe(8) je ein in eine entsprechende Ausnehmung in der anliegenden Drehscheibe (9, 9ʹ) eingreifender und dabei eine Drehmitnahmeverbindung bewirkender Noppen (44) befestigt ist.

5. Richtungsverstellbare Niedervolt-Leuchte nach einem der vorhergehenden Ansprüche, dadurch **gekennzeichnet,** daß die Leuchte (1) im Drehgelenk (7) um ca. 330° schwenkbar ist.

6. Richtungsverstellbare Niedervolt-Leuchte nach einem der vorhergehenden Ansprüche, dadurch **gekennzeichnet,** daß die beiden Stäbe (17, 17ʹ) zueinander parallel verlaufen und in einem bestimmten gegenseitigen Abstand angeordnet sind, so daß sie zusammen mit der Leuchte (1) um ihre Längsmittelachse (22) eine Torsionsdrehung um ca. 340° ermöglichen, ohne daß die beiden spannungsführenden Stäbe (17, 17ʹ) hierbei einander zu berühren vermögen.

7. Richtungsverstellbare Niedervolt-Leuchte nach Anspruch 1, dadurch **gekennzeichnet,** daß der Haltekörper ene verstellbare Schraubzwinge (30) bildet, die aus zwei, jeweils von einer angeformten Gleithülse kragträgerförmig ausladenden, einander spiegelbildlich zugekehrten Klemmbackenhälften (31, 31ʹ) besteht.

8. Richtungsverstellbare Niedervolt-Leuchte gemäß Anspruch 7, dadurch **gekennzeichnet,** daß die beiden Klemmbackenhälften (31, 31ʹ) Lagerpfannen (33, 33ʹ) zum Umfassen von Rohren dienende kreissegmentförmige Ausnehmungen aufweisen, die in ihrem mittleren Bereich mit enem kleineren Radius (R₁) gestaltet sind, als die mit einem größeren Radius (R₂) gestalteten seitlichen Bereiche.

9. Richtungsverstellbare Niedervolt-Leuchte gemäß den Ansprüchen 7 oder 8, dadurch **gekennzeichnet,** daß die Lagerpfannen (33, 33ʹ) der beiden Klemmbackenhälften (31, 31ʹ) der Schraubzwinge (30) sowohl an ihrem an die Gleithülse (32, 32ʹ) angrenzenden Ende als auch an ihrem freien Ende, in einer lotrecht zu den Stäben (17, 17ʹ) verlaufenden Ebene zur Befestigung an einer Platte (38) dienende, miteinander fluchtende Stützflächen (39, 39ʹ bzw. 40, 40ʹ) bilden.

10. Richtungsverstellbare Niedervolt-Leuchte nach Anspruch 1, dadurch **gekennzeichnet,** daß an den stirnseitigen Umfangsflächen einer jeden der beiden Drehscheiben 9, 9ʹ zur Aufnahme der Steckerstifte 10, 10ʹ des zweipoligen Steckers 5 der Leuchte 1 dienende Steckdosenbohrlöcher 6, 6ʹ angeordnet sind und sich lotrecht zu diesen erstreckende Gewindebohrungen vorgesehen sind, in welche,die Steckerstifte 10, 10ʹ festklemmende Imbusschrauben 16 eingreifen.

## Claims

1. Directionally adjustable low-voltage lamp with a concave reflector (3) providing a cone of light wherein the concave reflector is secured to current-conducting rods (17) by way of a current-conducting swivel joint (7), characterised in that the swivel joint (7) consists of two rotary discs (9 and 9') which are separated from each other by an insulating disc (8) and consist of electrically conducting material, wherein the central rotational axis (11) of the swivel joint (7) is formed by an axle pin (12) of electrically non-conducting material, which is mounted at both sides in bearing members (13 and 13') of electrically conducting material with a certain degree of axial preloading, and wherein rods (17) of electrically conducting material, which are connected with a current supply and extend perpendicularly to the rotational axis (11) of the swivel joint (7), are secured in these bearing members (13 and 13'), the other ends of such rods being mounted in bore holes (19) of holding members (20) by frictional engagement to be freely rotatable and axially displaceable.

2. Directionally adjustable low-voltage lamp according to claim 1, characterised in that the axle pin (12) forming the central rotational axis of the swivel joint (7) and the end caps (41) thereof ensuring the preloading and supported on the bearing members (13 and 13') are formed of electrically conducting material and both the axle pin (12) and also the inner end faces of the end caps (41) are encased by a sheath (42) of electrically non-conducting material.

3. Directionally adjustable low-voltage lamp according to claim 1, characterised in that the amount of the axial preloading of the axle pin (12) is so selected that on the one hand there is made possible a sufficient frictional entrainment of the insulating disc (8) with the rotary discs (9 and 9') adjoining at both sides and on the other hand there is made possible a free rotatability of the two rotary discs (9 and 9') so forming a unit with the insulating disc (8) in relation to the stationary bearing members (13 and 13') arranged at both sides while ensuing an electrical contact between these.

4. Directionally adjustable low-voltage lamp according to one of the preceding claims, characterised in that the insulating disc (8) is designed with larger diameter than the rotary discs (9 or 9') and that at both sides of the insulating disc (8) is fastened a respective protrusion (44) engaging in a corresponding recess in the adjacent rotary disc (9, 9') and therefore effecting a rotary entraining connection.

5. Directionally adjustable low-voltage lamp according to one of the preceding claims, characterised in that the lamp 1 is able to be swivelled through approximately 330° in the rotary joint (7).

6. Directionally adjustable low-voltage lamp according to one of the preceding claims, characterised in that the two rods (17 and 17') extend parallel to each other and are arranged at a certain mutual spacing, so that together with the lamp (1) they make possible a torsional rotation about their longitudinal central axis (22) through approximately 340° without the two voltage-conducting rods (17 and 17') thereby coming into contact with each other.

7. Directionally adjustable low-voltage lamp according to claim 1, characterised in that the holding member forms an adjustable screw clamp (30), which consists of two clamping jaw halves (31 and 31') respectively extending in cantilever fashion from a moulded-on sliding sleeve and facing each other in mirror image.

8. Directionally adjustable low-voltage lamp according to claim 7, characterised in that the two clamping jaw halves (31 and 31') have bearing sockets (33 and 33') with segment-like recesses serving for the embracing of tubes, which recesses are designed in their central region with a smaller radius (R₁) than the lateral region designed with a larger radius (R₂).

9. Directionally adjustable low-voltage lamp according to claims 7 or 8, characterised in that the bearing sockets (33 and 33') of the two clamping jaw halves (31 and 31') of the screw clamp (30) both at their end adjacent to the sliding sleeve (32 and 32') and also at their free end form support surfaces (39, 39' and 40, 40') aligned with each other and serving for attachment to a board (38) in a plane running normal to the rods (17 and 17').

10. Directionally adjustable low-voltage lamp according to claim 1, characterised thereby that socket bore holes (6 and 6') serving for the reception of the plug pins (10 and 10') of the two-pole plug (5) of the lamp (1) are arranged at the end circumferential surfaces of each of the two rotary discs (9 and 9'), and threaded bores, in which engage the socket head cap screws (16) clamping fast the plug pins (10 and 10'), are provided and extend perpendicularly to these socket bore holes

## Revendications

1. Lampe basse tension orientable comportant un réflecteur-projecteur (3) qui produit un cône lumineux, le réflecteur-projecteur étant fixé par l'intermédiaire d'une articulation tournante (7) qui transmet le courant à des barres (17) qui transmettent le courant, caractérisée en ce que l'articulation tournante (7) consiste en deux plaques tournantes (9, 9') en matériau conducteur de l'électricité qui sont séparées l'une de l'autre par une plaque isolante (8), l'axe de rotation central (11) de l'articulation tournante (7) étant constitué par une tige axiale (12) en matériau non conducteur de l'électricité qui est logée avec une prétension axiale déterminée des deux côtés dans des appuis (13, 13') en matériau conducteur de l'électricité, les barres (17) en matériau conducteur de l'électricité qui s'étendent perpendiculairement à l'axe de rotation (11) de l'articulation tournante (7) et qui sont reliées à une source de courant étant fixées dans ces appuis (13, 13') et étant logées à leurs autres extrémités par adhérence par friction dans des alésages (19) de supports (20) de manière à pouvoir tourner librement et à pouvoir coulisser axialement.

2. Lampe basse tension orientable selon la revendication 1, caractérisée en ce que la tige axiale (12) qui forme l'axe de rotation central de l'articulation tournante (7) et les capuchons (41) des appuis (13, 13') qui s'appuient sur ceux-ci et qui garantissent également la prétension sont constitués par un matériau conducteur de l'électricité et en ce que la tige axiale (12) et également les surfaces frontales internes des capuchons (41) sont entourés par une gaine (42) en matériau non conducteur de l'électricité.

3. Lampe basse tension orientable selon la revendication 1, caractérisée en ce que l'ampleur de la prétension axiale de la tige axiale (12) est choisie de manière à permettre, d'une part, une adhérence par entraînement par friction suffisante de la plaque isolante (8) et des plaques tournantes (9, 9') contiguës des deux côtés et, d'autre part, une possibilité de libre rotation des deux plaques tournantes (9, 9'), qui forment ainsi une unité avec la plaque isolante (8), par rapport aux appuis (13, 13') fixes disposés des deux côtés en garantissant un contact électrique entre ceux-ci.

4. Lampe basse tension orientable selon l'une des revendications précédentes, caractérisée en ce que la plaque isolante (8) présente un plus grand diamètre que les plaques tournantes (9, 9') et en ce qu'un ergot (44) pénètre de chaque côté de la plaque isolante (8) dans un évidement correspondant de la plaque tournante (9, 9') adjacente en formant ainsi une liaison d'entraînement en rotation.

5. Lampe basse tension orientable selon l'une des revendications précédentes, caractérisée en ce que la lampe (1) peut pivoter d'environ 330° dans l'articulation tournante (7).

6. Lampe basse tension orientable selon l'une des revendications précédentes, caractérisée en ce que les deux barres (17, 17') s'étendent parallèlement l'une à l'autre et sont disposées à une distance mutuelle déterminée, de sorte qu'elles permettent en même temps que la lampe (1) une rotation de torsion d'environ 340° autour de leur axe longitudinal moyen (22) sans que les deux barres (17, 17') qui transmettent la tension ne puissent venir en contact l'une avec l'autre.

7. Lampe basse tension orientable selon la revendication 1, caractérisée en ce que le support forme un serre-joint (30) déplaçable qui consiste en deux demi-mâchoires de serrage (31, 31') tournées symétriquement l'une vers l'autre et en saillie à la manière d'un support en console depuis une douille de coulissement formée sur elles.

8. Lampe basse tension orientable selon la revendication 7, caractérisée en ce que les deux demi-mâchoires de serrage (31, 31') présentent des évidements en forme d'arc de cercle qui servent de crapaudines (33, 33') pour saisir des tubes, qui présentent dans leur domaine intermédiaire un rayon (R₁) plus petit que le rayon (R₂) des domaines latéraux.

9. Lampe basse tension orientable selon les revendications 7 ou 8, caractérisée en ce que les crapaudines (33, 33') des deux demi-mâchoires de serrage (31, 31') du serre-joint (30) forment, aussi bien au niveau de leur extrémité voisine de la douille de coulissement (32, 32') qu'au niveau de leur extrémité libre, dans un plan perpendiculaire aux barres (17, 17'), des surfaces d'appui (39, 39' ou 40, 40') de niveau entre elles qui servent à la fixation sur une plaque (38).

10. Lampe basse tension orientable selon la revendication 1, caractérisée en ce que des alésages de prises femelles (6, 6') qui servent à recevoir les broches (10, 10') de la prise mâle à deux broches (5) de la lampe (1) sont disposés au niveau des surfaces périphériques frontales de chacune des deux plaques tournantes (9, 9') et en ce qu'il est prévu des alésages taraudés qui s'étendent perpendiculairement aux précédents et dans lesquels pénètrent des vis Imbus (16) qui serrent les broches (10, 10').
